# EUROPÄISCHE PATENTSCHRIFT

(11) **EP 0 209 890 B1**
(45) Veröffentlichungstag und Bekanntmachung des Hinweises auf die Patenterteilung: **11.01.1989**
(21) Anmeldenummer: 86110048.5
(22) Anmeldetag: 22.07.1986
(51) Int. Cl.: B65B 7/28

(54) **Vorrichtung zum Verschliessen von Behältern**
Container-closing device
Dispositif de fermeture de récipients

(30) Priorität: 23.07.1985 DE 3526312
(43) Veröffentlichungstag der Anmeldung: 28.01.1987
(73) Patentinhaber: Wilhelm Wagner GmbH & Co, D-7300 Esslingen (DE)
(72) Erfinder:
(74) Vertreter: König, Oskar, Dr.-Ing. Dipl.-Phys.

(56) Entgegenhaltungen:
- FR-A- 2 204 534
- FR-A- 2 464 190

## Beschreibung

Die Erfindung betrifft eine Vorrichtung zum Verschließen von Behältern gemäß dem Oberbegriff des Anspruches 1.

Bei einer bekannten Vorrichtung dieser Art (FR-A 2 204 534) weist der Bördelrahmen für die vier Seiten eines Deckels insgesamt vier Sektionsgruppen mit je drei Sektionen auf. Jede Sektionsgruppe weist eine mittlere gerade Sektion auf, die auf einer Stange gegen Federwirkung kippbar gelagert ist, wogegen die anderen beiden Sektionen (Eckensektionen) der einzelnen Sektionsgruppe dem Umbördeln je einer halben Eckenrundung des Deckels dienen und fest an der betreffenden Stange angeordnet sind. Jede Stange ist an einem am Oberteil der Vorrichtung angelenkten Gelenksteg befestigt, dessen vom Oberteil abgewendetes Ende in einer Führung eines Halteteiles gehalten und geradegeführt ist. Es ist ferner ein Schließrahmen vorgesehen, der die vier mittleren geraden Sektionen des Bördelrahmens zum Umbördeln der geraden Umbördelungsbereiche des Deckels auf den sie tragenden Stangen nach oben kippt, so daß hier Andrücken der geraden umgebördelten Deckelbereiche an die Unterseite des Randflansches des Behälters erreicht werden kann, wie es für guten Verschluß des Behälters nötig ist. Dagegen können sämtliche Eckensektionen nicht durch den Schließrahmen nach oben gedrückt werden und dürfen durch die sie tragenden Stangen nicht so weit bewegt werden, daß die umgebördelten Eckenbereiche auch an den Randflansch angedrückt werden, da sonst wegen ihrem schrägen Bewegungsweg die Gefahr des Abscherens der Deckelfolie bestände. Die Umbördelung ist deshalb ungleich und an den Behälterecken ungenügend.

Bei einer weiteren bekannten Vorrichtung (DE-Gbm 8 122 539) wird ein in vier Sektionen aufgeteilter Bördelrahmen zunächst in Stellung gegenüber einem nach unten rechtwinklig abgewinkelten Randbereich des auf den Behälter aufgesetzten Deckels bewegt. Dann werden die Sektionen mittels Kurvengetrieben horizontal nach innen unter den Randflansch des jeweiligen Behälters bewegt. Danach wird eine vertikale Relativbewegung zwischen einem oberen Rahmen und dem Bördelrahmen zur Vollendung des Umbördelns des Deckels um den Randflansch durchgeführt. Dieser Bewegungsablauf ist aufwendig und bedarf genauer Abstimmung der verschiedenen, zeitlich aufeinanderfolgenden Einzelbewegungen. Im Falle von Verschmutzungen und durch Verschleiß können die Einzelbewegungen und ihre gegenseitigen Abstimmungen ungenau werden mit allen sich hieraus ergebenden Nachteilen einschließlich schlechter Umbördelung oder sogar Beschädigungen des Behälters bzw. Deckels beim Verschließen.

Es ist Aufgabe der Erfindung, ausgehend von diesem Stand der Technik eine einfache und betriebssichere Vorrichtung dieser Art zu schaffen, die festes Umbördeln des Deckels am gesamten Randflansch ermöglicht.

Diese Aufgabe wird durch eine Vorrichtung gemäß Anspruch 1 gelöst.

Bei dieser erfindungsgemäßen Vorrichtung können alle Sektionen des Bördelrahmens sich entsprechende Bördelbewegungen ausführen, so daß der Deckel gleichmäßig umgebördelt und gleichmäßig fest an den Randflansch des Behälters angedrückt werden kann, so daß guter gleichmäßiger Verschluß des Behälters erreichbar ist. Die erfindungsgemäße Vorrichtung ist baulich einfach und betriebssicher und verschmutzungsunempfindlich. Auch kommt sie mit weniger Sektionen des Bördelrahmens aus als die Vorrichtung nach der FR-A 2 204 534.

Die Gelenkvierecke sind wegen ihrer Drehlagerungen gegen Verschmutzung unempfindlich und verschleißarm, so daß sich auch nach langer Betriebszeit genaues Umbördeln der Deckel um die Randflansche der Behälter erreichen läßt. Die Relativbewegungen der Sektionen des Bördelrahmens zum Oberteil bewirken dabei die Umbördelung des jeweiligen Deckels um den Randflansch des jeweiligen Behälters, wobei die Gelenkvierecke die für die Umbördelung erforderlichen Einwärts- und Aufwärtsbewegungen der Sektionen des Bördelrahmens relativ zum Oberteil auf einfachste Weise ohne Beschädigungsgefahr des Deckels erreichen lassen.

Die Gelenkvierecke können vorteilhaft in Art von zu Pendel- oder Schwenkbewegungen antreibbaren Parallelkurbelgetrieben ausgebildet sein, d.h., daß die vier Drehachsen des einzelnen Gelenkviereckes die Eckpunkte eines Parallelogramms bilden, dessen Gestalt sich in Abhängigkeit der Schwenkbewegungen der Gelenkstege dieses Gelenkvierecks ändert. Durch das Parallelkurbelgetriebe wird die betreffende Sektion parallel zu sich selbst relativ zum Halteteil auf kreisbogenförmiger Bahn hin- und herbewegbar.

Es ist jedoch auch möglich, den Gelenkvierecken andere Ausbildungen zu geben, so daß die Sektionen dann nicht parallel zu sich selbst verschiebbar sind, sondern ihren Translationsbewegungen noch Schwenkbewegungen (Kippbewegung) überlagert sind, was auch in komplizierten Fällen das Umbördein der Deckel um die Randflansche von Behältern ermöglicht.

Vorzugsweise kann der Bördelrahmen insgesamt vier Sektionen aufweisen. Dies ist insbesondere bei Behältern mit ungefähr rechteckförmigen Umrissen und abgerundeten Ecken zweckmäßig, von denen ein Ausführungsbeispiel in der Zeichnung dargestellt ist. Man kann jedoch je nach Behältergestalt auch mehr oder weniger Sektionen als vier Sektionen vorsehen. Bei runden Behältern kann man bspw. oft zweckmäßig mit drei Sektionen auskommen, deren Mitten um jeweils 120_{°} Zentriwinkel relativ zueinander winkelversetzt angeordnet sein können. Die Sektionen können vorzugsweise ungefähr gleich groß sein. Bei den Behältern kann es sich vorzugsweise um Menüschalen handeln, wie sie für Fertiggerichte verwendet werden. Es können jedoch auch Behälter größerer Tiefe vorgesehen sein. Die Behälter können auch für andere Lebensmittel oder sonstige Waren vorgesehen sein, für deren Aufbewahrung die Umbördelung ausreicht. Die Behälter können vorzugsweise ganz oder im wesentlichen aus Metall, insbesondere Aluminium, oder auch aus anderen Materialen, wie Kunststoff, metallkaschierter Pappe oder dergl. bestehen. Die biegsamen Deckel bestehen zumindest teilweise aus Metallband oder -folie, vorzugsweise aus beschichtetem oder unbeschichtetem Aluminiumband bzw. -folie. Die Deckel können der Verschließvorrichtung vorzugsweise als noch ebene Blätter (Zuschnitte) oder als bereits vorgeformte Deckel bspw. mit vertikal nach unten umgebogenem Rand vorgelegt werden. Der Deckelzuschnitt ist der jeweiligen Behälterform angepaßt. Wenn, wie besonders vorteilhaft, der Deckelzuschnitt ein ebenes Blatt ist, das auf den gefüllten Behälter zu dessen Verschließen zuerst auf dessen Randflansch diesen überragend flach aufgelegt wird, dann kann das gesamte Umbördeln des über den Randflansch des Behälters überstehenden Bereichs dieses als Deckel dienenden Blattes durch den Bördelrahmen durchgeführt werden.

Die durch die Gelenkvierecke ermöglichten Bewegungen der Sektionen des Bördelrahmens können durch irgend einen geeigneten Antrieb herbeigeführt werden, wobei diese Sektionen zweckmäßig synchron bewegt werden. Jedoch sind auch zeitlich versetzte Bewegungsabläufe in manchen Fällen zweckmäßig, wenn bspw. mit dem Umbördeln eine bestimmte Faltung des Deckels verbunden werden soll. Ein solcher Antrieb kann an einem oder mehreren Gelenkstegen des einzelnen Gelenkviereckes oder an der betreffenden Sektion oder anderen geeigneten Stellen angreifen. Besonders günstig ist es, diesen Antrieb dadurch zu bewirken, indem an mindestens einem Gelenksteg des Gelenkviereckes ein Gelenkstab mit seinem einen Ende drehbar angelenkt ist, dessen anderes Ende drehbar an einem relativ zum Halteteil vertikal auf- und abbewegbaren Druckglied angelenkt ist. Dabei können zweckmäßig alle diese Gelenkstäbe an demselben gemeinsamen Druckglied oder auch an gesonderten Druckgliedem angelenkt sein. Das Druckglied kann besonders zweckmäßig durch das Oberteil gegen die Wirkung von federnden Rückstellmitteln bewegt werden. Die in diesem Falle erforderliche Übersetzung der Bewegung des Oberteiles in eine schnellere Bewegung der Sektionen läßt sich auf einfache Weise dadurch erreichen, indem der einzelne Gelenkstab an einem Gelenksteg zwischen dessen dem Gelenkviereck zugeordneten Drehachsen angelenkt ist.

Während des Verschließvorganges kann der betreffende Behälter in irgendeiner Weise gehalten sein. Im einfachsten Fall kann er nur auf einer flachen Unterlage aufsitzen und durch das an ihn angedrückte Oberteil gehalten sein. Es ist auch möglich, ihn durch gesonderte Stempel, Rahmen oder dergl. zu halten. Bevorzugt kann vorgesehen sein, daß der Behälter in einen Zentrierrahmen eingesetzt wird, dessen oberer Rand an der Unterseite des Randflansches des jeweiligen Behälters so anliegt, daß dieser Randflansch noch für das Umbördein des Deckels ausreichend weit nach außen über diesen oberen Rand des Zentrierrahmens allseitig übersteht. Dieser Zentrierrahmen kann dabei auch dazu benutzt werden, den gesamten Bewegungsablauf aller an dem Verschließen des jeweiligen Behälters durch den Deckel mitwirkenden Teilen dieser Vorrichtung herbeizuführen, nämlich die Bewegung des Oberteiles, der Gelenkvierecke und, falls vorgesehen, des Druckgliedes und/oder des Halteteiles. Der Zentrierrahmen braucht dabei nur eine einzige vertikale Auf- und Abwärtsbewegung pro Verschließvorgang durchzuführen. Anstelle eines solchen Zentrierrahmens kann eine solche vertikale Auf- und Abwärtsbewegung auch durch einen anderen Träger für den Behälter durchgeführt werden. Es ist jedoch auch möglich, den Verschließvorgang durch eine vertikale Auf- und Abwärtsbewegung des Halteteiles durchzuführen oder eine kombinierte Bewegung von Halteteil und Zentrierrahmen oder dergl.

In der Zeichnung ist ein Ausführungsbeispiel der Erfindung dargestellt. Es zeigen:
Fig. 1 einen gebrochenen Teillängsschnitt durch eine Verschließvorrichtung gesehen entlang der Schnittlinie 1-1 der Fig. 5 gemäß einem Ausführungsbeispiel der Erfindung in der Endstellung eines Bördelvorganges,
Fig. 2 einen Ausschnitt aus Fig. 1, wobei jedoch die Verschließvorrichtung sich in ihrem geöffneten Zustand vor Beginn eines Schließvorganges befindet,
Fig. 3 einen der Fig. 2 entsprechenden Teilschnitt bei einer Stellung der Verschließvorrichtung, in der der Umbördelungsvorgang eine erste Phase erreicht hat,
Fig. 4 die Verschließvorrichtung nach Fig. 3 in einer Stellung gemäß einem weiteren Fortschritt des Bördelvorganges,
Fig. 5 eine Draufsicht auf die vier Sektionen des Bördelrahmens, wobei die Gelenkvierecke auch mit dargestellt und die sie tragenden Schenkel ihrer Träger geschnitten dargestellt sind.

Die in der Zeichnung dargestellte Verschließvorrichtung 9 dient dem Verschließen von in Draufsicht ungefähr rechteckförmigen schalenförmigen Behältern 13 - insbesondere Menüschalen, die jeweils schräg nach oben gerichtete Seitenwände, abgerundete Ecken und einen umlaufenden Randflansch 14 aufweisen - mittels Deckel 10 bildenden blattförmigen ebenen Deckelzuschnitten aus ganz oder im wesentlichen aus Metall bestehender Folie oder Band, vorzugsweise mittels beschichteter (bspw. mit Lack) oder unbeschichteter Aluminiumfolie oder Aluminiumband. In Draufsicht hat der Behälter 13 einen Umriß, der dem Umriß des geschlossenen Bördelrahmens 23 ungefähr mit dem Unterschied entspricht, daß er etwas kleiner ist.

Diese Vorrichtung weist den aus vier Sektionen 23' bestehenden Bördelrahmen 23 auf. In den Figuren 1-4 ist jeweils nur eine Sektion 23' dieses Bördelrahmens 23 dargestellt, und zwar geschnitten entlang der Schnittlinie 1-1 der Fig. 5. Einander benachbarte Sektionen 23' sind in Bezug auf die zur Bildebene der Fig. 5 senkrechten, vertikalen Mittelebenen 41, 41' des horizontal stehenden Behälters 13 spiegelbildlich ausgebildet. Jede Sektion 23' wird von einem Gelenkviereck 60 getragen. Diese Gelenkvierecke 60 sind zu diesen Ebenen 41 bzw. 41' jeweils um 45_{°} und zu den benachbarten Gelenkvierecken 60 um jeweils 90_{°} winkelversetzt angeordnet und unter sich gleich ausgebildet.

Bei geöffneter Verschließvorrichtung 9 befindet sich im Abstand oberhalb eines zu vertikalen Hubbewegungen auf- und abwärts antreibbaren Zentrierrahmens 12 ein plattenförmiges, horizontal gerichtetes Oberteil 11. Dieses ist von vertikalen Stangen 17, 31 getragen, die in Lagerhülsen 18, 31' geradegeführt gleitbar gelagert sind, die in einem oberhalb des Oberteiles 11 ortsfest gehaltenen Halteteil 19 befestigt sind. Infolge dieser Lagerung kann das Oberteil 11 sich nicht drehen, sondern nur vertikale Auf- und Abwärtsbewegungen relativ zum Halteteil 19 ausführen. Dieses Halteteil 19 kann eine Platte oder dergl. sein. Es ist auch möglich, mehrere Halteteile für die Gelenkvierecke 60 vorzusehen, bspw. für jedes Gelenkviereck 60 ein gesondertes, zur Justierung des betreffenden Gelenkviereckes lageeinstellbares Halteteil. Der Umriß des Oberteiles 11 entspricht ungefähr dem Umriß des Randflansches 14 des Behälters 13.

Es können anstelle des einzigen Oberteiles 11 auch mehrere Oberteile nebeneinander angeordnet sein, wobei im Falle mehrerer Oberteile diese vorzugsweise zur Justierung relativ zueinander lageverstellbar sein können.

In der in Fig. 2 dargestellten, geöffneten Stellung der Verschließvorrichtung ist das Oberteil 11 durch eine Rückstellfeder 32, die sich am Halteteil 19 abstützt und auf das Oberteil 11 drückt, in ihre relativ zum Halteteil 19 unterste Stellung bewegt, in der ein oberer, abstehender, einen Anschlag bildender Randwulst 33 der Stange 31 auf der Lagerhülse 31' des Halteteiles 19 aufliegt, so daß das Oberteil 11 nicht weiter nach unten wandern kann. Es kann jedoch durch eine Aufwärtsbewegung des Zentrierrahmens 12 gegen die Kraft der Rückstellfeder 32 nach oben bis in die in Fig. 1 dargestellte höchste Stellung bewegt werden, in der sich der Anschlag 33 im Abstand oberhalb der Lagerhülse 31' befindet.

Auf der Lagerhülse 18 ist ferner eine weitere Hülse 29 konzentrisch zu ihr geradegeführt gleitbar gelagert, an derem unteren Ende ein als horizontale Platte ausgebildetes Druckglied 28 fest angeordnet ist. Auch dieses Druckglied 28 kann ein- oder mehrteilig ausgebildet sein, wobei in letzterem Falle seine Teile wiederum zweckmäßig zur Justierung zueinander lageverstellbar sein können.

An diesem Druckglied 28 ist eine vertikale Stange 35 befestigt, die an einer am Halteteil 19 fest angeordneten Lagerhülse 35' geradegeführt gelagert ist und an ihrem oberen Ende einen als Anschlag dienenden Randwulst 37 aufweist, der in der geöffneten Stellung der Verschließvorrichtung auf der Lagerhülse 35' zur Begrenzung der Abwärtsbewegung des Druckgliedes 28 aufliegt. Dabei wird das Druckglied ständig durch eine Rückstellfeder 36, die sich am Halteteil 19 abstützt, in abwärtiger Richtung belastet und ist gegen die Wirkung dieser Druckfeder 36 durch das Oberteil 11 bei dessen durch den Zentrierrahmen 12 bewirkbarer Aufwärtsbewegung bis in die in Fig. 1 dargestellte höchste Stellung vertikal aufwärts bewegbar.

An jeder der vier Ecken dieses Druckgliedes 28 sind jeweils zwei zueinander parallele Gelenkstäbe 26 mit ihren unteren Enden um eine gemeinsame, zu den vier Drehachsen des zugeordneten Gelenkviereckes 60 parallele Drehachse, wie 61, drehbar gelagert, wobei diese beiden Gelenkstäbe 26 an zwei zueinander parallelen inneren Gelenkstegen 22 des betreffenden Gelenkviereckes 60 mit ihren oberen Enden drehbar angelenkt sind. Die Drehachse 62 dieser Anlenkung ist ebenfalls parallel zu den Drehachsen 63-66 des Gelenkviereckes. Die Drehachse 62 der dem betreffenden Gelenkviereck 60 zugeordneten beiden Gelenkstäbe 26 befindet sich zwischen den den Gelenkstäben 22 zugeordneten Drehachsen 65, 66 dieses Gelenkviereckes. Diese Gelenkstege 22 sind mit ihren oberen Enden an dem inneren Schenkel 51 eines U-förmigen Trägers 20, der fest an der Unterseite des Halteteils 19 angeordnet ist, drehbar gelagert (Drehachse 65). Die unteren Enden der beiden Gelenkstege 22 des betreffenden Gelenkviereckes 60 sind an einem nach oben gerichteten, an der betreffenden Sektion 23' fest angeordneten Arm 25 drehbar gelagert (Drehachse 66). Zu den Gelenkstegen 22 des einzelnen Gelenkviereckes erstreckt sich parallel ein gleich langer, gerader Gelenksteg 21, dessen unteres Ende um eine Drehachse 64 an einem an der betreffenden Sektion 23' fest angeordneten Arm 24 drehbar angelenkt ist und dessen oberes Ende an äußeren Schenkeln 50 des betreffenden Trägers 20 drehbar um die Drehachse 63 angelenkt ist. Die Abstände der Drehachsen 63 und 64 des betreffenden Gelenkviereckes voneinander sind genauso groß wie die Abstände der Drehachsen 65 und 66 voneinander. Die Abstände der Drehachsen 63 und 65 des betreffenden Gelenkviereckes 60 voneinander sind genauso groß wie die Abstände seiner Drehachsen 64 und 66 voneinander. Hierdurch bildet jedes Gelenkviereck 60 ein Parallelkurbelgetriebe.

Die Sektionen 23' und das Oberteil 11 sind relativ zum Halteteil 19 gegen Drehen durch die Gelenkvierecke 60 und die sie bewegenden Gelenkstäbe 26 gesichert.

Das Oberteil 11 bildet für den Randflansch 14 ein Widerlager beim Umbördeln des Deckels 10.

Der Zentrierrahmen 12 ist ebenfalls gegen Drehen gesichert und durch eine nicht dargestellte Antriebsvorrichtung aus einer untersten Stellung, in der sein oberer Rand 53 sich neben einer Auflageplatte 61' für den jeweiligen Behälter 13 befindet, bis in die in Fig. 1 dargestellte Stellung vertikal nach oben bewegbar, wobei sich die Auflageplatte 61' auf einem Teil dieses Weges mitbewegt. Die Gelenkstäbe 26 greifen durch Öffnungen in den Sektionen 23' hindurch.

Diese Verschließvorrichtung arbeitet zum Verschließen von Behältern 13 mittels Deckeln 10 wie folgt:

Zuerst wird der betreffende, mit Lebensmitteln oder dergl. gefüllte Behälter 13 auf die Auflage 61' aufgebracht und dann wird der Zentrierrahmen 12 zur Zentrierung dieses Behälters 13 nach oben bis in die in Fig. 2 dargestellte Stellung bewegt. Bereits vorher oder jetzt wird als Deckel 10 ein ebener Zuschnitt aus Metall oder Metall aufweisender Folie oder Band, der rechteckförmigen Umriß haben kann, auf eine umlaufende Einrollung 15 des Randflansches 14 des Behälters 13 so aufgelegt, daß sie allseitig gleichmäßig über den Randflansch 14 übersteht. Der obere, umlaufende Rand des vorzugsweise einen geschlossenen Ring bildenden Zentrierrahmens 12 liegt dann unmittelbar am Übergang von der Seitenwand des Behälters 13 in den Randflansch 14 an der Unterseite des Randflansches an, so daß dieser Randflansch 14 noch erheblich über den Zentrierrahmen 12 in für die Befestigung des Deckels 10 durch Umbördeln um den Randflansch 14 ausreichenden Maße übersteht. Der Zentrierrahmen 12 wird weiter vertikal nach oben bewegt und stößt dann an das Oberteil 11 an, wodurch der Deckel 10 zwischen den Rand 53 des Zentrierrahmens 12 und dem Oberteil 11 zusammen mit dem inneren Ende des Randflansches 14 eingeklemmt wird und hierdurch auch gegen Verschieben beim weiteren Umbördeln gesichert wird. Dieses Oberteil 11 weist an seiner Unterseite eine umlaufende Abschrägung 16 auf, die ungefähr so breit wie der an sie durch die Aufwärtsbewegung des Zentrierrahmens 12 angedrückte Randflansch 14 des Behälters 13 ist, so daß hierdurch der Randflansch 14 aus der horizontalen Stellung in Fig. 2 in die in Fig. 3 dargestellte, schwach schräg nach unten gerichtete Stellung gebogen wird, was für die Festigkeit des Behälters 13 günstig ist. Bei dieser Aufwärtsbewegung des Zentrierrahmens 12 aus der Stellung nach Fig. 2 in die Stellung nach Fig. 3 wird nach dem Ankommen des Zentrierrahmens 12 am Oberteil 11 dieses Oberteil 11 durch den Zentrierrahmen 12 vertikal nach oben mit bewegt und hierdurch wird der über den Randflansch 14 überstehende Bereich des Deckels 10 in die in Fig. 3 dargestellte Stellung rechtwinklig nach unten abgebogen. Das Oberteil 11 wird dann zusammen mit dem Zentrierrahment 12 gegen die Kraft seiner Rückstellfeder 32 weiter nach oben bewegt und stößt dann an das Druckglied 28 an. In dieser Stellung des Oberteiles 11 befinden sich die unteren, im Querschnitt L-förmigen Bördelkanten 46 der Sektionen 23' wie dargestellt im Abstand unterhalb des Randflansches 14 des Behälters 13. Bis zu dieser in Fig. 3 dargestellten Stellung des Oberteiles 11 haben sich die Sektionen 23' noch nicht bewegt. Nunmehr erfolgt jedoch bei der weiteren Aufwärtsbewegung der Zentrierrahmen 12 eine kreisbogenförmige Bewegung jeder Sektion 23' nach innen und oben, die durch die Gelenkvierecke 60 und die Gelenkstäbe 26 dadurch bewirkt werden, indem die Gelenkstäbe 26 durch die vertikal nach oben erfolgte Mitnahme des Druckgliedes 28 durch das Oberteil 11 nach oben mit bewegt werden. Und zwar bewegen hierdurch die Gelenkstäbe 26 die Gelenkstege 22 und damit auch die Gelenkstege 21 aus der in Fig. 2 und 3 dargestellten Stellung über die in Fig. 4 dargestellte Zwischenstellung bis in die in Fig. 1 dargestellten Endstellungen in Gegenuhrzeigerrichtung nach oben. Dies erfolgt für alle Gelenkvierecke 60 synchron. Durch die Übersetzung dieser vertikalen Aufwärtsbewegung des Druckgliedes 28 in eine schnellere Bewegung der durch das Druckglied 28 mittels der Gelenkvierecke 60 gemeinsame synchron zueinander bewegten Sektionen 23' erfolgt die dem Einwärts- und Aufwärtsbiegen des über den Randflansch 14 überstehenden Randbereiches des Deckels 10 dienende Einwärts- und Aufwärtsbewegung der Bördelkanten 46 schneller als die Aufwärtsbewegung des Oberteiles 11. Der Zentrierrahmen 12 wird bis in die in Fig. 1 dargestellte Stellung so weit nach oben bewegt, daß die inneren freien Schenkel 47 der Bördelkanten 46, deren oberen Stirnkanten der Abschrägung 16 des Oberteiles angepaßt sind, die Einrollung 15 des Randflansches 14 hintergreifen und den hierdurch umgebördelten Bereich des Deckels 10 fest an die Unterseite des Randflansches 14 andrücken. Dieses Andrücken erfolgt durch alle vier Sektionen 23' gleichzeitig. Bei dieser Aufwärtsbewegung des Druckgliedes 28 werden die Sektionen 23' durch die Gelenkvierecke 60 nach oben und aufeinander zu bewegt, bis die ursprünglich zwischen ihnen gemäß Fig. 5 vorhandenen breiten Spalten 28' praktisch zu Null reduziert sind. In dieser Endstellung des Bördelrahmens 23 bilden also seine Sektionen 23' praktisch einen geschlossenen Ring, der mit seinen Bördelkanten 46 dem Randflansch 14 untenseitig lückenlos unter Zwischenfügung des umgebördelten Deckelrandbereiches gegenüberliegt und diesen Deckelrandbereich an diese Unterseite des Randflansches 14 zwecks fester Umbördelung andrückt. Die Andrückkraft läßt sich durch die Höhe der Endstellung des Zentrierrahmens 12 einstellen. Je höher diese Endstellung ist, um so größer wird diese Andrückkraft. Das Oberteil 11 stützt den Randflansch 14 gegen diese Andrückkraft ab.

Nach diesem beschriebenen Verschließen des Behälters 13 durch den Deckel 10 wird diese Verschließvorrichtung wieder geöffnet, indem der Zentrierrahmen 12 nach unten bewegt wird. Dabei drücken dann die Rückstellfedern 32 und 36 das Druckglied 28 und das Oberteil 11 wieder in die in Fig. 2 dargestellten Stellungen unter entsprechendem Überführen der Sektionen 23' in ihre geöffneten, auch in Fig. 5 dargestellten Stellungen zurück. Die Abwärtsbewegungen des Druckgliedes 28 und des Oberteiles 11 sind beendet, sobald die Anschläge 33 und 37 der Stangen 31 und 35 auf den betreffenden Lagerhülsen 31' und 35' des Halteteiles 19 zum Aufliegen kommen. Der Zentrierrahmen 12 bewegt sich dann noch weiter nach unten in seine Ausgangsstellung zurück, bei der der gefüllte und nunmehr verschlossene Behälter 13 von der Auflage 61' abgenommen werden kann, bspw. weitergeschoben oder auf sonstige Weise von ihr weggeführt werden und ein neuer, noch nicht verschlossener Behälter an seiner Stelle auf diese Auflage 61' zwecks Verschließens durch einen Deckel 10 aufgebracht werden kann.

## Patentansprüche

1. Vorrichtung zum Verschließen von Behältern (13), vorzugsweise Menüschalen, welche jeweils einen umlaufenden Randflansch (14) aufweisen, mittels jeweils einem ganz oder teilweise aus Metallband oder Metallfolie bestehenden biegsamen Deckel (10), welche Vorrichtung (9) einen in mehrere bewegliche Sektionen (23') unterteilten Bördelrahmen (23) aufweist, dessen Sektionen (23') dem Umbördeln des jeweiligen Deckels (10) um den Randflansch des jeweiligen Behälters dienen, wobei die Sektionen (23') des Bördelrahmens (23) mittels Gelenkstegen (21, 22) an mindestens einem Halteteil (19) beweglich gehalten und geführt sind und die Vorrichtung ferner mindestens ein relativ zum Halteteil (19) bewegliches Oberteil (11) aufweist, an das der jeweilige Deckel (10) anlegbar ist, dadurch gekennzeichnet, daß die Sektionen (23') des Bördelrahmens (23) mittels die Gelenkstege (21, 22) aufweisenden Gelenkvierecken (60) derart an dem mindestens einen Halteteil (19) gehalten und geführt sind, daß die Gelenkvierecke (60) die für die Umbördelung erforderlichen Einwärts- und Aufwärtsbewegungen der Sektionen (23') relativ zum mindestens einen Oberteil (11) ermöglichen.

2. Vorrichtung nach Anspruch 1, dadurch gekennzeichnet, daß das Gelenkviereck (60) als zu vorbestimmter Pendelbewegung fähiges Parallelkurbelgetriebe ausgebildet ist.

3. Vorrichtung nach Anspruch 1 oder 2, dadurch gekennzeichnet, daß jedes Gelenkviereck (60) durch mindestens einen Gelenkstab (26) antreibbar ist, der mit seinem einen Ende an mindestens einen Gelenksteg (22) des betreffenden Gelenkvierecks angelenkt und mit seinem anderen Ende an ein Druckglied (28) angelenkt ist, wobei das Druckglied (28) und das Halteteil (19) zum Bewegen der Gelenkvierecke (60) relativ zueinander vertikal auf- und abbewegbar sind.

4. Vorrichtung nach einem der vorhergehenden Ansprüche, dadurch gekennzeichnet, daß das Halteteil (19) der Vorrichtung ortsfest angeordnet und das Oberteil (11) vertikal auf- und abbewegbar ist.

5. Vorrichtung nach Anspruch 3 oder 4, dadurch gekennzeichnet, daß das Druckglied (28) mittels des Oberteiles (11) relativ zum Halteteil (19) bewegbar und vorzugsweise durch Rückstellfedermittel (36) belastet ist.

6. Vorrichtung nach einem der vorhergehenden Ansprüche, dadurch gekennzeichnet, daß das Oberteil (11) durch Rückstellfedermittel (32) belastet ist.

7. Vorrichtung nach einem der vorhergehenden Ansprüche, dadurch gekennzeichnet, daß sie einen Zentrierrahmen (12) für den jeweiligen Behälter (13) aufweist.

8. Vorrichtung nach Anspruch 7, dadurch gekennzeichnet, daß der Zentrierrahmen (12) einen oberen Rand (53) aufweist, der an den Randflansch (14) des jeweiligen Behälters (13) so zur Anlage kommen kann, daß dieser Randflansch über den Zentrierrahmen noch erheblich allseitig übersteht und zwischen das Oberteil (11) und diesen oberen Rand des Zentrierrahmens (12) einklemmbar ist.

9. Vorrichtung nach einem der vorhergehenden Ansprüche, dadurch gekennzeichnet, daß der gesamte Bewegungsablauf des Verschliessens des jeweiligen Behälters durch vertikales Auf- und Abwärtsbewegen des Zentrierrahmens (12) und/oder des Halteteiles (19) bewirkbar ist.

10. Vorrichtung nach einem der vorhergehenden Ansprüche, dadurch gekennzeichnet, daß das Oberteil (11) im Bereich des Randflansches (14) des jeweiligen Behälters (13) schräg nach unten geneigte Flächen (16) aufweist, die dem Biegen des Flanschrandes (14) schräg nach unten dienen.

11. Vorrichtung nach einem der vorhergehenden Ansprüche, dadurch gekennzeichnet, daß am Halteteil (19) Geradeführungsmittel (18, 29) zur Geradführung des Oberteiles (11) und/oder des Druckgliedes (28) angeordnet sind.

12. Vorrichtung nach einem der vorhergehenden Ansprüche, dadurch gekennzeichnet, daß der Bördelrahmen (23) insgesamt vier Sektionen (23') aufweist.

13. Vorrichtung nach einem der vorhergehenden Ansprüche, dadurch gekennzeichnet, daß sie zum Verschließen von Behältern (13) mit ungefähr rechteckförmigem oder quadratischem Umriß mit abgerundeten Ecken oder von runden Behältern ausgebildet ist.

## Claims

1. A device for closing containers (13), preferably pre-prepared food dishes, which in each case comprise a circumferential rim flange (14), by means of a flexible lid (10) formed entirely or partially from metallic ribbon or metal foil, which device (9) comprises a flanging frame (23) divided into a plurality of displaceable sections (23'), which are used for flanging the respective lid (10) around the rim flange of the respective container, the sections (23') of the flanging frame (23) being displaceably held and guided on at least one retaining part (19) by means of hinged bars (21, 22) and the device also comprising at least one upper part (11), which is displaceable relative to the retaining part (19) and against which the respective lid (10) can come to rest, characterised in that the sections (23') of the flanging frame (23) can be held and guided on the retaining part (19), of which there is at least one, by means of link quadrilaterals (60) which comprise the hinged bars (21, 22), such that the link quadrilaterals (60) allow for the inward and upward movements of the sections (23') relative to at least one upper part (11), which movements are necessary for the flanging.

2. A device according to claim 1, characterised in that the link quadrilateral (6) is formed as a parallel- crank four-bar linkage, which can effect a predetermined reciprocating movement.

3. A device acccording to claim 1 or 2, characterised in that each link quadrilateral (60) can be driven by at least one hinged rod (26), which is hinge connected at one end to at least one hinged bar (22) of the respective link quadrilateral (60) and at its other end to a compression member (28), the compression member (28) and the retaining part (19) being displaceable relative to one another vertically up and down so as to cause the link quadrilateral (60) to move.

4. A device according to any one of the preceding claims, characterised in that the retaining part (19) of the device is rigidly arranged and the upper part (11) is displaceable vertically up and down.

5. A device according to claim 3 or 4, characterised in that the compression member (28) is displaceable relative to the retaining part (19) by means of the upper part (11) and is preferably loaded by restoring spring means (36).

6. A device according to any one of the preceding claims, characterised in that the upper part (11) is loaded by restoring spring means (32).

7. A device according to any one of the preceding claims, characterised in that it comprises a centring frame (12) for the respective container (13).

8. A device according to claim 7, characterised in that the centring frame (12) comprises an upper edge (53), which can come to rest against the rim flange (14) of the respective container (13), such that said rim flange still projects to a considerable degree on all sides beyond the centring frame and can be clamped between the upper part (11) and said upper edge of the centring frame (12).

9. A device according to any one of the preceding claims, characterised in that the entire sequence of movements for the closure of the respective container can be effected by the vertical upward and downward movement of the centring frame (12) and/or of the retaining part (19).

10. A device according to any one of the preceding claims, characterised in that in the region of the rim flange (14) of the respective container (13), the upper part (11) comprises downwardly inclined surfaces (16) which serve to bend the flange rim (14) obliquely downwards.

11. A device according to any one of the preceding claims, characterised in that rectilinear guiding means (18, 29) for the rectilinear guidance of the upper part (11) and /or of the compression member (28) are arranged on the retaining part (19).

12. A device according to any one of the preceding claims, characterised in that the flanging frame (23) comprises a total of four sections (23').

13. A device according to any one of the preceding claims, characterised in that it designed for closing containers (13) having an approximately rectangular or square profile with rounded corners or for closing round containers.

## Revendications

1. Dispositif pour obturer des récipients (13), en particulier des plateaux repas, lesquels présentent à chaque fois une bride de bordure (14) périphérique, avec à chaque fois un couvercle (10) pliable réalisé complètement ou bien partiellement en une bande métal ou en une feuille de métal, ce dispositif (9) présente un cadre à collet (23) subdivisé en plu- sieus sections (23') mobiles, dont les sections (23') servent à brider chaque couvercle (10) autour de la bride de bordure de chaque récipient, les sections (23') du cadre à collet (23) sont maintenues mobiles et guidées sur au moins une pièce de maintien (19), au moyen de carrés ou polygones articulés (60) présentant des barrettes articulées (21, 22), et en ce que le dispositif présente au moins une partie supérieure (11) sur laquelle chaque couvercle (10) est susceptible d'être appliqué, caractérisé en ce que les sections (23') du cadre à collet (23) sont maintenues mobiles et guidées sur au moins une pièce de maintien (19), au moyen de carrés ou polygones articulés (60) présentant les barrettes articulées (21, 22), de telle sorte que les carrés ou polygones articulés (60) permettent les mouvements d'introduction et d'avance des sections (23') par rapport à au moins une partie (11) supérieure, mouvements nécessaires au bordage.

2. Dispositif selon la revendication 1, caractérisé en ce que le carré ou polygone articulé (60) est formé comme un mécanisme à bielles parallèles capable d'un mouvement pendulaire prédéterminé.

3. Dispositif selon la revendication 1 ou 2, caractérisé en ce que chaque carré ou polygone articulé (60) peut être entraîné par au moins une barre articulée (26), qui est articulée à l'une de ses extrémités avec au moins une barrette articulée (22) du carré ou polygone articulé concerné et articulé à l'autre de ses extrémités avec un organe de pression (28), l'organe de pression (28) et la pièce de maintien (19) étant à cette occasion mobiles verticalement en avant et en arrière pour réaliser le mouvement relatif des carrés ou polygones articulés (60) entre eux.

4. Dispositif selon l'une des revendications précédentes, caractérisé en ce que la pièce de maintien (19) de l'équipement est stationnaire et que la partie supérieure (11) est mobile verticalement vers le haut et vers le bas.

5. Dispositif selon la revendication 3 ou 4, caractérisé en ce que l'organe de pression (28) est mobile relativement à la pièce de maintien (19), au moyen de la partie supérieure (11) et chargée avantageusement par un moyen à ressort de rappel (36).

6. Dispositif selon l'une des revendications précédentes, caractérisé en ce que la partie supérieure (11) est chargée par un moyen à ressort de rappel (32).

7. Dispositif selon l'une des revendications précédentes, caractérisé en ce qu'il présente un cadre de centrage (12) pour chaque récipient (13).

8. Dispositif selon la revendication 7, caractérisé en ce que le cadre de centrage (12) présente un bord supérieur (53), qui vient en appui sur la bride de bordure (14) de chaque récipient (13) de telle sorte que cette bride de bordure dépasse encore notablement de tous les côtés au-dessus de la bride de bordure et peut être pincée entre la partie supérieure (11) et le bord supérieur du cadre de centrage (12).

9. Dispositif selon l'une des revendications précédentes, caractérisé en ce que le déroulement complet des mouvements de l'obturation de chaque récipient (13) est exécutable au moyen d'un mouvement d'avance et de recul du cadre de centrage (12) et/ou de la pièce de maintien (19).

10. Dispositif selon l'une des revendications précédentes, caractérisé en ce que la partie supérieure (11) présente des surfaces inclinées vers le bas, au voisinage de la bride de bordure de chaque récipient (13), qui servent au pliage du bord de la bride (14) en biais vers le bas.

11. Dispositif selon l'une des revendications précédentes, caractérisé en ce que des moyens de guidage rectiligne (18, 29) sont disposés sur la pièce de maintien (19) pour réaliser un guidage rectiligne de la partie supérieure (11) et/ou de l'organe de pression (28).

12. Dispositif selon l'une des revendications précédentes, caractérisé en ce que le cadre à collet (23) présente au total quatre sections (23').

13. Dispositif selon l'une des revendications précédentes, caractérisé en ce qu'il est formé pour obturer des récipients (13) de profil à peu près rectangulaire ou bien quadratique avec des coins arrondis ou bien pour obturer des récipients ronds.
